# EUROPÄISCHE PATENTSCHRIFT

(11) **EP 3 469 143 B1**
(45) Veröffentlichungstag und Bekanntmachung des Hinweises auf die Patenterteilung: **31.08.2022**
(21) Anmeldenummer: 17730038.1
(22) Anmeldetag: 01.06.2017
(51) Int. Cl.: E01D 15/12, E04C 3/00, E04C 3/46, E01D 12/00, E01D 15/20

(54) **PNEUMATISCHER TRÄGER**
PNEUMATIC SUPPORT
SUPPORT PNEUMATIQUE

(30) Priorität: 08.06.2016 CH 7282016
(43) Veröffentlichungstag der Anmeldung: 17.04.2019
(73) Patentinhaber: Pibridge Ltd., 6900 Lugano (CH)
(72) Erfinder: PEDRETTI, Mauro, 6710 Biasca (CH)
(74) Vertreter: Stump, Beat
(86) Internationale Anmeldenummer: PCT/CH2017/000053
(87) Internationale Veröffentlichungsnummer: WO 2017/210803

(56) Entgegenhaltungen:
- WO-A1-01/73245
- WO-A1-2005/007991
- WO-A1-2005/042880
- WO-A1-2015/176192
- WO-A2-2009/065238

## Beschreibung

Die vorliegende Erfindung betrifft einen pneumatischen Träger nach dem Oberbegriff von Anspruch 1 sowie ein Verfahren zu dessen Herstellung nach Anspruch 10.

Pneumatische Träger der genannten Art sind bekannt und basieren auf einer zylindrischen Grundform gemäss der WO 01/73245. Diese Grundform ist unter anderem weiterentwickelt worden zu einem spindelförmigen Träger gemäss der WO 2005/007991.

Vorteilhaft an solchen pneumatischen Trägern ist ihr geringes Gewicht sowie das äusserst kleine Transportvolumen, da der aufblasbare Körper zu zusammenfaltbar ist und die Zugglieder als Seile ausgebildet werden können. Ein Nachteil solcher pneumatischer Träger besteht darin, dass diese zwar hohe Flächenlasten tragen können, also für viele Einsatzzwecke geeignet sind, aber im Vergleich zur möglichen Flächenlast nur limitiert für asymmetrische Lasten geeignet sind, was insbesondere den Einsatz als Brücke hindert, da eine über eine Brücke rollende Achse, etwa eines LKW, diesbezüglich einen besonders ungünstigen Fall darstellt.

Die Figuren 1a bis 1d zeigen beispielhaft und schematisch pneumatische Träger gemäss dem Stand der Technik, die der Anschaulichkeit wegen mit übertriebener Dicke dargestellt sind. Figur 1a zeigt einen pneumatischen Träger 1 gemäss der WO 2005 / 042 880 mit einem Druckglied 2, einem Zugglied 3 und einem gestrichelt dargestellten, zwischen Druckglied 2 und Zugglied 3 angeordneten aufblasbaren pneumatischen Körper 4, der auf Betriebsdruck aufgeblasen ist und so das Druckglied 2 und das Zugglied 3 auf Abstand hält.

Bevorzugt besteht der pneumatische Körper 4 aus einem gasdichten, flexiblen, im Wesentlichen nicht dehnbaren Material, das eine für den Transport zusammenlegbare Hülle bildet, die unter Betriebsdruck eine auf den jeweiligen pneumatischen Träger abgestimmte Form einnimmt.

Der Träger 1 ist an seinen Enden 6,7 über Auflager 8,9 abgestützt, dort sind auch das Druckglied 2 und das Zugglied 3 über einen Knoten 10,11 mit einander verbunden. Eine schematisch angedeutete Beplankung 12 erlaubt hier, den Träger 1 als Brücke zu benutzen.

Das folgende Gedankenmodell kann die Funktionsweise des Trägers erläutern:
Wirkt eine Last 13 auf die Beplankung 11 und damit auf das Druckglied 2, wird dieses durch den unter Betriebsdruck stehenden, aufgeblasenen Körper 4 getragen, welcher aber seinerseits auf dem Zugglied 3 ruht, das damit die Last 13 tatsächlich trägt. Dadurch hat das Zugglied 3 das Bestreben, nach unten auszuweichen, was aber nicht möglich ist, da das Druckglied 2 die gemeinsamen Endknoten 10 und 11, damit auch die Enden des Zugglieds 3 auf Distanz hält. Mit Endknoten 10,11 werden diejenigen Bereiche bezeichnet, in welchen das Druckglied 2 und das Zugglied 3 betriebsfähig mit einander verbunden sind. Durch die Endknoten 10,11 wird Kraft des Druckglieds 2 in das Zugglied 3, und umgekehrt auch Kraft vom Zugglied 3 in das Druckglied 2 übertragen. Die Endknoten 10,11 stellen deshalb Krafteinleitungspunkte für beide, das Druckglied 2 und das Zugglied 3 dar.

Es ergibt sich, dass das Zugglied 3 im Wesentlichen nur auf axialen Zug und das Druckglied 2 im Wesentlichen nur auf axialen Druck beansprucht ist, so dass das Zugglied 3 als Seil und das Druckglied 2 als dünner Stab ausgebildet werden kann. Ein unter Druck stehender dünner Stab ist jedoch knickgefährdet, mit der Folge, dass die Knickgrenze des Druckglieds 2 die Belastbarkeit des Trägers 1 determiniert.

Im Fall einer Flächenlast, die sich symmetrisch über die Länge des Trägers verteilt, wie dies etwa bei Dachstrukturen der Fall ist, ergibt sich eine reduzierte Knickgefahr, da ein Ausknicken in einer Richtung gegen den Lastangriff durch die Last selbst vermindert, und in Lastrichtung ein Ausknicken durch die Auflage des Druckglieds auf dem pneumatischen Körper 4 gehindert wird.

Im Fall einer asymmetrischen Last ist es aber so, dass das Druckglied am Ort der Last 12 vermehrt in den Körper 4 einsinkt, und sich dafür an anderer Stelle emporwölbt, mit einer Tendenz, sich über die Auflagefläche auf dem Körper 4 hinaus zu wölben und damit von dieser abzuheben, was eine erhöhte Knickgefahr und damit relevant reduzierte Belastbarkeit des Trägers 1 zur Folge hat.

Deshalb werden bevorzug vertikal (d.h. in Lastrichtung und senkrecht zur Längsachse des Trägers 1) Verbindungselemente angeordnet, ausgebildet als reine Zugglieder 14, welche das Druckglied 2 mit dem Zugglied 3 verbinden. Die Zugglieder 14 sind geeignet, bei einer asymmetrischen Last in einem gewissen Mass zu verhindern, dass sich das Druckglied 2 an einem nicht belasteten Ort vom Körper 4 abhebt und damit knickt. Der horizontale Abstand der Zugglieder 14 ist vom Fachmann im Hinblick auf den konkreten Fall zu optimieren.

Die Verbindungsstellen zwischen den Zuggliedern 14 und dem Druckglied 2 sowie auch dem Zugglied 3 stellen wiederum Krafteinleitungspunkte für diese Elemente dar.

Figur 1b zeigt einen pneumatischen Träger 15 gemäss der WO 2015/176 192 der ebenfalls auf Auflagern 16,17 ruht und zwei als rampenförmige Schwellen 18,19 ausgebildete Endknoten und drei pneumatische Segmente 20 bis 22 aufweist, wobei jedes der pneumatischen Segmente ein beispielsweise als Druckstab ausgebildetes Druckglied 23 bis 25, ein hier beispielsweise als Zugstab ausgebildetes (ein Zugseil wäre ebenfalls möglich) Zugglied 26 bis 28 und einen pneumatischen Körper 29 bis 31 aufweist, wobei wiederum jeder pneumatische Körper 29 bis 31 durch seinen Betriebsdruck das jeweils zugeordnete Druckglied 23 bis 25 und das jeweils zugeordnete Zugglied 26 bis 28 betriebsfähig auf Abstand hält. Durch zwei lückenlos durch jedes Segment 20 bis 22 (und damit lückenlos durch den durch die gezeigte Anordnung gebildeten pneumatischen Träger 15) im Winkel von bevorzugt 45° zick-zack förmig verlaufende Verbindungselemente 32,33 wird eine Struktur gebildet, die besonders für asymmetrische Lasten geeignet und steif ist, d.h. sich unter Betriebslast beispielsweise gegenüber dem Träger von Figur 1a aus der geraden (unbelasteten) Soll-Lage nur noch unwesentlich gegen unten durchbiegt.

Auch hier bilden die Verbindungsstellen der Knoten 18,19 mit dem jeweiligen Druckglied 23,25, Zugglied 26,28 und die Verbindungsstellen der Druckglieder 23 bis 25 sowie der Zugglieder 26 bis 28 mit den Verbindungselementen 32,33 Krafteinleitungspunkte in den Druckgliedern 23 bis 25 und in den Zuggliedern 26 bis 28.

Figur 1c zeigt einen Träger 40, ebenfalls gemäss der WO 2015/176 192, der analog zum Träger 15 gemäss Figur 1b aufgebaut ist, hier vier pneumatische Segmente 41 bis 44 aufweist und einen modifizierten Längsquerschnitt, d.h. eine nur leicht konvexe Oberseite und eine stark konvexe Unterseite besitzt.

Figur 1 d zeigt einen Träger 45, mit ebenfalls mehreren pneumatischen Segmenten 46 bis 50, mit einem weiter modifizierten Längsquerschnitt derart, dass er in der Art eines Gewölbes belastbar ist.

Den Trägern 1,15,40,45 ist der Vorteil gemeinsam, dass sie zerlegt leicht transportiert und vor Ort montiert werden können, indem die Endknoten, Druckglieder, Zugglieder und eventuelle Verbindungselemente montiert, dann die pneumatischen Körper aufgeblasen und unter Betriebsdruck gesetzt werden. Nachteilig ist, dass sich die Träger 1,15,40,45 während dem Druckaufbau zunehmend verkrümmen und schliesslich, unter Betriebsdruck, aber lastfrei, eine bogenförmig verkrümmte Lage einnehmen, und erst unter einer Last ihre in den Figuren 1a bis 1d gezeigte, gestreckte Soll-Lage einnehmen und sich schliesslich unter der Betriebslast im Fall eines Trägers in der Art des in Figur 1a gezeigten Trägers 15 stark und im Fall eines in der Art der in den Figuren 1b bis 1d gezeigten Träger 15,40,45 nur noch reduziert durchbiegen.

Die Verkrümmung (d.h. die beim aufblasen der pneumatischen Körper 4 und 29-31 noch ohne Last sich ergebende, unerwünschte Deformation) erfolgt dabei in Richtung der stärkeren Krümmung des Druckglieds bzw. des Zugglieds, so dass die Träger der Figuren 1a, 1b und 1d ohne Last nach oben und der Träger gemäss Figur 1c nach unten verkrümmt sind. Dadurch verschieben sich die Endknoten im lastfreien Zustand entsprechend gegeneinander, was unerwünscht ist.

In den Figuren 1e bis 1h ist schematisch die Verkrümmung der Träger 1,15,40 und 45 anhand deren Längsmittellinien schematisch dargestellt, wobei die gestrichelt dargestellten Längsmittellinien 55 bis 58 der Soll - Lage entsprechen, wie diese in den Figuren 1a bis 1d dargestellt ist. Extrapoliert und nur qualitativ sind die ausgezogene Mittellinien 59 bis 62 entsprechend der tatsächlichen Lage unter Betriebsdruck, aber lastfrei, (d.h. entsprechend der Verkrümmung) dargestellt. Die strichpunktierte Längsmittellinien 58 bis 61 entsprechen der tatsächlichen Lage unter Betriebsdruck und Betriebslast, d.h. der Lastdeformation, wobei der Einfachheit halber jeweils eine zur Entlastung der Figur nicht dargestellte, in der Mitte des Trägers 1,15,40 und 45 angreifende Last angenommen ist.

Aus Figur 1e ist ersichtlich, dass der in Figur 1a dargestellte pneumatische Träger 1 eine vergleichsweise grosse Verkrümmung und zudem eine vergleichsweise grosse Durchbiegung unter Last zeigt. Die gesamte Verschiebung der Längsmittellinie ist für viele Anwendungen zu gross.

Aus Figur 1f ist ersichtlich, dass der in Figur 1b dargestellte pneumatische Träger 15 eine mittlere Verkrümmung und zudem eine nur kleine, unwesentliche Durchbiegung unter Last zeigt. Die nur mittlere Krümmung ist darauf zurückzuführen, dass das mittlere Segment 21 (Figur 1b) zu seiner Längsmittellinie symmetrisch ist, sich also im Wesentlichen nicht verkrümmt (bis auf eine Asymmetrie, die beispielsweise von Fertigungstoleranzen her rührt).

Aus Figur 1g ist ersichtlich, dass der in Figur 1c dargestellte pneumatische Träger 40 eine vergleichsweise grosse Verkrümmung nach unten und zudem eine vergleichsweise grosse Durchbiegung unter Last zeigt.

Aus Figur 1f ist ersichtlich, dass der in Figur 1d dargestellte pneumatische Träger 451 eine vergleichsweise grosse Verkrümmung, aber geringe Durchbiegung unter Last zeigt.

Aus Figur 1h sind die oben diskutierten Verhältnisse für einen Träger gemäss Figur 1d ersichtlich.

Je nach Einsatzzweck spielen Verkrümmung bzw. Durchbiegung eine Rolle oder nicht - ungünstig ist die Verkrümmung beispielsweise im Fall einer Brücke, welche möglichst biegesteif sein soll. So ist es besonders nachteilig, wenn eine Brücke, gebildet aus Trägern gemäss Figur 1b zwar ausserordentlich biegesteif und damit für ihren Einsatz besonders geeignet wäre, aber aufgrund der Verkrümmung an den Enden steil zu befahren ist und dann bis zu ihrer Soll - Lage (Linie 18 von Figur 1f) sich schwammig / nachgiebig verhält. Der Vorteil der Biegesteife kommt so nur reduziert zur Geltung.

Analog, je nach Einsatzzweck, gilt dies auch für andere pneumatische Träger, beispielsweise gemäss den Figuren 1a bis 1h.

Entsprechend ist es die Aufgabe der vorliegenden Erfindung, einen pneumatischen Träger zu schaffen, der das Phänomen der Verkrümmung nur reduziert zeigt oder vermeidet.

Die Aufgabe wird gemäss den kennzeichnenden Merkmalen der Ansprüche 1 und 10 gelöst.

Dadurch, dass der pneumatische Körper sich zwischen benachbarten Krafteinleitungspunkten erstreckende Ausformungen aufweist, die nach aussen über eine gerade Verbindung zwischen den benachbarten Krafteinleitungspunkten hinaus ragen, ergibt sich eine Druckverteilung im pneumatischen Körper (bzw. in den pneumatischen Körpern der Segmente eines mehrere Segmente aufweisenden pneumatischen Trägers) welche der Verkrümmung entgegenwirkt und derart reduziert oder verhindert.

Die Erfindung wird anhand der Figuren noch nachstehend noch näher erläutert.

Es zeigt:
- Figur 1a bis 1d: schematisch pneumatische Träger gemäss dem Stand der Technik,
- Figur 1e bis 1h: schematisch die Verkrümmung der pneumatischen Träger unter lastfreiem Betriebsdruck, unter Betriebsdruck und Betriebslast sowie in einer Soll - Lage ohne Verkrümmung,
- Figur 2: schematisch einen erfindungsgemäss ausgebildeten pneumatischen Träger, und

Figur 2 zeigt eine erfindungsgemässe Ausführungsform eines pneumatischen Trägers 70, der anlag zum drei Segmente 20 bis 22 aufweisenden Träger 15 von Figur 1b aufgebaut ist. Ersichtlich sind die Segmente 71 bis 73, wobei die Segmente 71 und 73 modifiziert sind und das Segment 72 in seinem Aufbau dem Segment 21 des Trägers 15 (Figur 1b) entspricht.

Es sei an dieser Stelle angemerkt, dass grundsätzlich jede Art eines pneumatischen Trägers erfindungsgemäss abgewandelt werden kann, sofern und soweit er das Phänomen der Verkrümmung aufweist.

Dargestellt sind die Druckstäbe 74 bis 76, sowie die als Zugseile 77,79 ausgebildeten Zugelemente sowie der Zugstab 78 der Segmente 71 bis 73. Ebenso dargestellt sind die gegenüber der Ausführungsform von Figur 1b unveränderten Verbindungselemente 33,34, welche den pneumatischen Träger 70 im Fall der Betriebslast versteifen. Ebenfalls unverändert gegenüber der Ausführungsform von Figur 1b ist der pneumatische Körper 81, während die pneumatischen Körper 80,82 gemäss der nachstehenden Beschreibung erfindungsgemäss modifiziert sind.

Die Figur 2 zeigt weiter die in den Segmenten 71,73 vorhandenen Krafteinleitungspunkte 83, 84 und 85, wobei die Krafteinleitungspunkte 83 das Verbindungselement 33, die Schwelle 18 und das Zugseil 77 mit einander verbinden und damit die entsprechenden Kräfte in das Zugseil 77 einleiten. Die Krafteinleitungspunkte 85 verbinden den Zugstab 78, das Verbindungselement 33 oder 34 und das Zugseil 77, wodurch die entsprechenden Kräfte in das Zugseil 77 eingeleitet werden. Die Krafteinleitungspunkte 84 verbinden das Zugseil 77 mit den Verbindungselementen 32,33 und leiten die entsprechenden Kräfte in das Zugseil 77 ein. Zwischen benachbarten Krafteinleitungspunkten 83,84 bzw. 84,84 und 84,85 sind in den pneumatischen Körpern 80,82 Ausformungen 86 bis 89 vorgesehen, die gemäss der Ausführungsform von Figur 2 auf der Seite des Zugglieds vorgesehen sind.

Durch diese Ausformungen 86 bis 89 ergibt sich erfindungsgemäss in den pneumatischen Körpern 80,82 durch den Betriebsdruck ein Kräftegleichgewicht, bei welchem eine Verformung des pneumatischen Körpers durch den Betriebsdruck - im Gegensatz zum Stand der Technik - im Wesentlichen entfällt. Dabei sind die Ausformungen 86 bis 89 vorteilhafterweise, und bevorzugt wie in der Figur 2 gezeigt, bogenförmig, ganz bevorzugt kreisbogenförmig, ausgebildet und erstrecken sich von einem Krafteinleitungspunkt 83 bis 85 zum benachbarten Krafteinleitungspunkt 84.

Dabei weisen die Ausformungen 86 bis 89 weiter bevorzugt eine Höhe über der Verbindungslinie zwischen den sie begrenzenden Krafteinleitungspunkten 83 bis 85 von 10 bis 15 % des Abstands dieser Krafteinleitungspunkte 83 bis 85 auf. Die Anmelderin hat gefunden, dass solche eine Höhe die unerwünschte Verkrümmung bereits wirksam vermindert.

Schliesslich ist weiter bevorzugt das Zugglied 77,79 mit dem pneumatischen Körper80,82 nur am Ort der Krafteinleitungspunkte 83 bis 85 wirkverbunden, so dass sich das Zugglied zwischen den Krafteinleitungspunkten 83 bis 85 gerade erstrecken kann und nicht der Kontur des pneumatischen Körpers 80,82 bzw. der Kontur der Ausformungen 86 bis 89 folgen muss, was unter Betriebsdruck zu einer Verkürzung des Abstands der Krafteinleitungspunkte 83,85 führt, und dann zu einer komplizierteren Auslegung des ganzen Segments 71,73 in Bezug auf den Druckstab 74,76, den Druckköper 80,82, das Zugseil 77,79 und die Kontur der Ausformungen 86 bis 89 führt, welche nur sehr aufwendig zu berechnen ist und deshalb durch Versuche mit ermittelt werden müsste.

Damit ergibt sich, dass gemäss der in der Figur gezeigten bevorzugten Ausführungsform ein pneumatischer Träger, (mit einem oder mehreren in Längsrichtung asymmetrischem pneumatischem Körpern) bei welchem unter Betriebsdruck, aber lastfrei, dessen das Druckglied aufweisende Seite wenigstens teilweise bogenförmig gekrümmt und dessen das Zugglied aufweisende Seite derart ausgebildet ist, dass dessen Krafteinleitungspunkte im Wesentlichen auf einer Geraden liegen.

An dieser Stelle sei angemerkt, dass natürlich die Konfiguration des pneumatischen Trägers gemäss Figur 2 abgewandelt werden kann, beispielsweise, indem das mittlere Segment weggelassen wird, so dass die das Druckglied aufweisende Seite durchgehend bogenförmig gekrümmt ist. Die Anmelderin hat in einer Simulation die Verkrümmung eines 38 m langen pneumatischen Trägers für eine Betriebslast von 4,5 t mit durchgehend bogenförmigem Druckglied und geradem Zugglied bestimmt (solch eine Konfiguration sollte günstig im Gelände besonders aufzubauen sein, da das Zugglied bzw. die Unterseite des pneumatischen Trägers dann auf dem Boden aufliegt). Die Verkrümmung führt jedoch zu einem "Buckel" des Trägers mit einer Höhe von ca. 1 Meter, wobei sich das Zugglied in der Mitte des Trägers etwa gleich hoch vom Boden abhebt. Der erfindungsgemäss mit Ausformungen versehene pneumatische Träger mit sonst gleicher Konfiguration wie der Träger des Stands der Technik war jedoch im Wesentlichen frei von der Verkrümmung, welche nur noch im Bereich von ca. 10 cm lag.

Zusammenfassend ergibt sich erfindungsgemäss ein pneumatischer Träger mit einem (oder mehreren) pneumatisch unter Druck setzbaren pneumatischen Körper, der unter Betriebsdruck ein sich im Wesentlichen über seine Länge erstreckendes Druckglied und ein ebenfalls im Wesentlichen über seine Länge sich erstreckendes Zugglied betriebsfähig voneinander im Abstand hält, wobei in Endbereichen des Druckglieds und des Zugglieds in Krafteinleitungspunkten Kräfte in diese eingeleitet werden und wobei zwischen dem Druckglied und dem Zugglied Verbindungselemente vorgesehen sind, die ebenfalls in Krafteinleitungspunkten Kräfte in das Druckglied und das Zugglied einleiten, wobei der pneumatische Körper sich zwischen benachbarten Krafteinleitungspunkten erstreckende Ausformungen aufweist, die nach aussen über eine gerade Verbindung zwischen den benachbarten Krafteinleitungspunkten hinaus ragen.

Wie oben bereits erwähnt weist bevorzugt der pneumatische Träger eine flexible Hülle (nämlich den pneumatischen Körper - oder, im Fall von mehreren Segmenten, mehrere pneumatischen Körper mit mehreren flexiblen Hüllen) auf, deren Schnittmuster die Form des Trägers unter Betriebsdruck bestimmt, derart, dass sich die Ausformungen in vorbestimmter Kontur ausbilden.

Da bevorzugt im pneumatischen Träger wenigstens ein Verbindungselement vorgesehen ist, das sich zick-zack förmig durchgehend durch die ganze Länge des pneumatischen Körpers hindurch erstreckt, und das besonders bevorzugt wie oben erwähnt in einem Winkel von 45° gegenüber der vorgesehenen Lastrichtung verläuft (im Fall einer Brücke also 45° zur Horizontalen). Deshalb weisen die benachbarte Krafteinleitungspunkte verschiedenen Abstand zu einander auf, wenn der Abstand von Druckglied und Zugglied ändet, wie dies aus der Ausführungsfom gemäss Figur 2 in den Segmenten 71,73 bzw. allgemein bei über eine Länge asymmetrisch ausgebildeten Druckkörpern der Fall ist. Dadurch wiederum haben die Ausformungen 86 bis 89 unterschiedliche Höhe, da bevorzugt diese Höhe im Verhältnis zum Abstand der zugeordneten Krafteinleitungspunkte bestimmt wird.

Die Höhe der Ausformungen wird, da die Rechnung dazu komplex ist, besonders einfach iterativ bestimmt: In einen ersten Schritt wird die Höhe auf 10 bis 15% des Abstands der zugeordneten (d.h. benachbarten) Krafteinleitungspunkte bestimmt. Danach kann der pneumatische Träger noch eine unerwünschte Restverkrümmung aufweisen, so dass in einem zweiten Schritt die Höhe der Ausformungen um 30 - 50% weiter erhöht wird (bei einer anfänglichen 10% Erhöhung würde die resultierende Höhe dann zwischen 13 und 15% des Abstands der benachbarten Krafteinleitungspunkte liegen). Dieses iterative Verfahren konvergiert bei den meisten Konfigurationen eines vom Fachmann für den konkreten Fall festzulegenden pneumatischen Trägers sehr schnell, kann aber ohne weiteres fortgesetzt werden bis die Verkrümmung im Wesentlichen entfällt bzw. für den vorgesehenen Verwendungszweck des Trägers keine weitere Verbesserung eintritt.

Im Einzelnen ergibt sich, dass erfindungsgemäss ein Verfahren vorgesehen ist, bei welchem bevorzugt in einem pneumatischen Träger bogenförmige, bevorzugt kreisbogenförmige, Ausformungen vorgesehen werden, deren Höhe 10 bis 15 % des Abstands der zugeordneten Krafteinleitungspunkte beträgt.

Damit ist die Struktur eines erfindungsgemässen pneumatischen Trägers bevorzugt derart ausgebildet, dass eine (oder mehrere) Ausformungen eine Höhe über der Verbindungslinie zwischen den sie begrenzenden Krafteinleitungspunkten von 10 bis 15 % des Abstands dieser Krafteinleitungspunkte aufweist.

Danach wird für den Fall der Anwendung des iterativen Verfahrens der erfindungsgemäss konzipierte pneumatische Träger gebaut und der pneumatische Körper des Trägers auf Betriebsdruck gebracht und überprüft, ob eine gegenüber der vorgesehenen Form fortbestehende Verkrümmung des Trägers vorhanden ist, und im positiven Fall die Höhe ausgewählter Ausformungen um 30 - 50 % erhöht. Üblicherweise wird der Fachmann alle Ausformungen gleichmässig erhöhen, kann aber bei besonderer Form des betroffenen pneumatischen Körpers beispielsweise durch Versuche nur ausgewählte Ausformungen verändern).

Schliesslich kann, wenn für den vorgesehenen Verwendungszweck des pneumatischen Trägers erwünscht, das iterative Verfahren fortgesetzt werden, d.h. iterativ die Höhe der Ausformungen so lange erhöht werden, bis eine weitere Erhöhung keine weitere Verbesserung der Krümmung des unbelasteten Trägers ergibt.

Im Ergebnis ist erfindungsgemäss ein Verfahren zum Herstellen eines pneumatischen Trägers bereit gestellt, bei welchem vorab die im Betrieb vorgesehene Form des pneumatischen Trägers und und der Ort der Krafteinleitungpunkte und dann die unter Betriebsdruck aber ohne Betriebslast zu erwartende Vekrümmung bestimmt wird, und dann Ausformungen an der Krümmungsinnenseite des pneumatischen Träges vorgesehen werden, die sich von Krafteinleitungspunkt zu Krafteinleitungspunkt über eine Verbindungslinie zwischen zugeordneten Krafteinleitungspunkten nach aussen erstrecken.

## Patentansprüche

1. Pneumatischer Träger (70) mit mindestens einem pneumatisch unter Druck setzbaren pneumatischen Körper (80 - 82), der unter Betriebsdruck ein sich im Wesentlichen über seine Länge erstreckendes Druckglied (74 - 76) und ein ebenfalls im Wesentlichen über seine Länge sich erstreckendes Zugglied (77 - 79) betriebsfähig voneinander im Abstand hält, wobei in Endbereichen des Druckglieds (74 - 76) und des Zugglieds (77 - 79) in Krafteinleitungspunkten (83 - 85) Kräfte in diese eingeleitet werden und wobei zwischen dem Druckglied (74 - 76) und dem Zugglied (77 - 79) Verbindungselemente (32,33) vorgesehen sind, die ebenfalls in Krafteinleitungspunkten (83 - 85) Kräfte in das Druckglied (74 - 76) und das Zugglied (77 - 79) einleiten, **dadurch gekennzeichnet, dass** der pneumatische Körper (80,82) sich zwischen benachbarten Krafteinleitungspunkten (83 - 85) erstreckende Ausformungen (86 - 89) aufweist, die nach aussen über eine gerade Verbindung zwischen den benachbarten Krafteinleitungspunkten (83 - 85) hinaus ragen.

2. Pneumatischer Körper nach Anspruch 1, wobei die Ausformungen auf der Seite des Zugglieds (77 - 79) vorgesehen sind.

3. Pneumatischer Träger nach Anspruch 1, wobei die Ausformungen (86 - 89) derart ausgebildet sind, dass sich der Träger (70) während dem Aufbau des Betriebsdrucks im pneumatischen Körper (80,82) weniger krümmt, als dies bei einem gleich ausgebildeten pneumatischen Träger ohne Ausformungen der Fall ist, und wobei die aus der Krümmung resultierende Auslenkung des Trägers (70) bevorzugt kleiner ist als 30%, ganz bevorzugt kleiner ist als 10% der Auslenkung ohne Ausformungen.

4. Pneumatischer Träger nach Anspruch 1, wobei wenigstens ein Verbindungselement (32,33) vorgesehen ist, das sich zick-zack förmig durchgehend durch die ganze Länge des pneumatischen Körpers (80 - 82) hindurch erstreckt.

5. Pneumatischer Träger nach Anspruch 1, wobei der pneumatische Träger (70) eine flexible Hülle aufweist, deren Schnittmuster die Form des Trägers (70) unter Betriebsdruck bestimmt, derart, dass sich die Ausformungen (86 - 89) in vorbestimmter Kontur ausbilden.

6. Pneumatischer Träger nach Anspruch 1, wobei die Ausformungen (86 - 89) bogenförmig, bevorzugt kreisbogenförmig, ausgebildet sind und sich von einem Krafteinleitungspunkt (83 - 85) zum benachbarten Krafteinleitungspunkt (83 - 85) erstrecken.

7. Pneumatischer Träger nach Anspruch 1 oder 6, wobei die Ausformung (86 - 89) eine Höhe über der Verbindungslinie zwischen den sie begrenzenden Krafteinleitungspunkten (83 - 85) von 10 bis 15 % des Abstands dieser Krafteinleitungspunkte (83 - 85) aufweist.

8. Pneumatischer Träger nach Anspruch 1, wobei unter Betriebsdruck des Trägers (70), aber lastfrei, dessen das Druckglied (74,76) aufweisende Seite wenigstens teilweise bogenförmig gekrümmt und dessen das Zugglied (77,79) aufweisende Seite derart ausgebildet ist, dass dessen Krafteinleitungspunkte (83 - 85) im Wesentlichen auf einer Geraden liegen.

9. Pneumatischer Träger nach Anspruch 1, wobei das Zugglied (77 - 79) mit dem pneumatischen Köper (80 - 82) nur am Ort der Krafteinleitungspunkte (83 - 85) wirkverbunden ist.

10. Verfahren zum Herstellen eines pneumatischen Trägers nach Anspruch 1, **dadurch gekennzeichnet, dass** die im Betrieb vorgesehene Form des pneumatischen Trägers (70) und der Ort der Krafteinleitungpunkte (83 - 85) und dann die unter Betriebsdruck aber ohne Betriebslast zu erwartende Krümmung bestimmt wird, und dann Ausformungen an der Krümmungsinnenseite des pneumatischen Trägers (70) vorgesehen werden, die sich von Krafteinleitungspunkt (83 - 85) zu Krafteinleitungspunkt (83 - 85) über eine Verbindungslinie zwischen zugeordneten Krafteinleitungspunkten (83 - 85) nach aussen erstrecken.

11. Verfahren nach Anspruch 10, wobei bogenförmige Ausformungen (86 - 89) vorgesehen werden, deren Höhe 10 bis 15 % des Abstands der zugeordneten Krafteinleitungspunkte (83 - 85) beträgt.

12. Verfahren nach Anspruch 10, wobei der pneumatische Körper (80 - 82) des Trägers (70) auf Betriebsdruck gebracht wird und überprüft wird, ob eine gegenüber der vorgesehenen Form bestehende Krümmung des Trägers (70) vorhanden ist, und im positiven Fall die Höhe ausgewählter Ausformungen (86 - 89) um 30 - 50 % erhöht wird.

13. Verfahren nach Anspruch 12, wobei iterativ die Höhe der Ausformungen (86 - 89) so lange erhöht wird, bis eine weitere Erhöhung keine weitere Verbesserung der Krümmung des unbelasteten Trägers (70) ergibt.

## Claims

1. A pneumatic support (70) having at least one pneumatic body (80-82) which can be placed pneumatically under pressure and which, under operating pressure, operatively keeps at a distance apart a compression member (74-76) which extends substantially over its length and a tension member (77-79) which likewise extends substantially over its length, wherein forces are introduced at force introduction points (83-85) in end regions of the compression member (74-76) and the tension member (77-79) into said members and wherein connecting elements (32, 33) are provided between the compression member (74-76) and the tension member (77-79) and introduce forces into the compression member (74-76) and the tension member (77-79) likewise at force introduction points (83-85),
**characterised in that**
the pneumatic body (80, 82) has formations (86-89) which extend between adjacent force introduction points (83-85) and which project outwardly beyond a rectilinear connection between the adjacent force introduction points (83-85).

2. The pneumatic body according to Claim 1, wherein the formations are provided on the side of the tension member (77-79).

3. The pneumatic support according to Claim 1, wherein the formations (86-89) are designed such that the support (70) curves less during buildup of the operating pressure in the pneumatic body (80, 82) than is the case in a similarly designed pneumatic support without formations, and wherein the deflection of the support (70) resulting from the curvature is preferably less than 30%, very preferably less than 10%, of the deflection without formations.

4. The pneumatic support according to Claim 1, wherein at least one connecting element (32, 33) is provided, which extends in a zigzag manner continuously through the entire length of the pneumatic body (80-82).

5. The pneumatic support according to Claim 1, wherein the pneumatic support (70) has a flexible sleeve, the pattern of which defines the shape of the support (70) under operating pressure such that the formations (86-89) are formed in a predefined contour.

6. The pneumatic support according to Claim 1, wherein the formations (86-89) are arcuate, preferably circular arc-shaped, and extend from one force introduction point (83-85) to the adjacent force introduction point (83-85).

7. The pneumatic support according to Claim 1 or 6, wherein the formation (86-89) has a height above the connection line between the force introduction points (83-85) delimiting it of 10 to 15% of the spacing of these force introduction points (83-85).

8. The pneumatic support according to Claim 1, wherein, when the support (70) is under operating pressure but load-free, the side thereof with the compression member (74, 76) is at least partially curved in an arcuate manner, and the side thereof with the tension member (77, 79) is designed such that the force introduction points (83-85) thereof lie substantially on a straight line.

9. The pneumatic support according to Claim 1, wherein the tension member (77-79) is operatively connected to the pneumatic body (80-82) only at the location of the force introduction points (83-85).

10. A method for producing a pneumatic support according to Claim 1,
**characterised in that**
the intended shape of the pneumatic support (70) during operation and the location of the force introduction points (83-85) are defined and then the curvature to be expected under operating pressure but without operating load is defined, and then formations on the inside of the curve of the pneumatic support (70) are provided, said formations extending outwardly from force introduction point (83-85) to force introduction point (83-85) via a connection line between associated force introduction points (83-85).

11. The method according to Claim 10, wherein arcuate formations (86-89) are provided, the height of which is 10 to 15% of the spacing of the associated force introduction points (83-85).

12. The method according to Claim 10, wherein the pneumatic body (80-82) of the support (70) is brought to operating pressure and checked for the presence of a curvature of the support (70) relative to the intended shape, and in the positive case the height of selected formations (86-89) is increased by 30-50%.

13. The method according to Claim 12, wherein the height of the formations (86-89) is increased iteratively until a further increase does not produce any further improvement in the curvature of the unloaded support (70) .

## Revendications

1. Support pneumatique (70), pourvu d'au moins un corps (80 à 82) pneumatique, susceptible d'être mis sous pression, qui lorsqu'il se trouve sous la pression de service tient à distance l'un de l'autre de manière opérationnelle un organe de pression (74 à 76), s'étendant majoritairement sur sa longueur et un organe de traction (77 à 79), s'étendant également majoritairement sur sa longueur, dans des zones d'extrémité de l'organe de pression (74 à 76) et de l'organe de traction (77 à 79), dans des points d'introduction (83 à 85) des forces, des forces étant introduites dans ceux-ci et entre l'organe de pression (74 à 76) et l'organe de traction (77 à 79) étant prévus des éléments d'assemblage (32, 33), qui également dans des points d'introduction (83 à 85), introduisent des forces dans l'organe de pression (74 à 76) et dans l'organe de traction (77 à 79), **caractérisé en ce que** le corps (80, 82) pneumatique comporte des déformations (86 à 89) s'étendant entre des points d'introduction (83 à 85) des forces voisins, qui saillissent vers l'extérieur par-dessus un assemblage droit entre les points d'introduction (83 à 85) des forces voisins.

2. Corps pneumatique selon la revendication 1, les déformations étant prévues sur le côté de l'organe de traction (77 à 79).

3. Support pneumatique selon la revendication 1, les déformations (86 à 89) étant conçues de telle sorte que pendant l'établissement de la pression de service dans le corps (80, 82) pneumatique, le support (70) se recourbe moins que ce ne serait le cas pour un support pneumatique de conception identique, mais dépourvu de déformations, et la déviation du support (70) résultant de la courbure étant de préférence inférieure à 30 %, de manière très préférentielle, inférieure à 10 % de la déviation qui se produirait sans déformations.

4. Support pneumatique selon la revendication 1, au moins un élément d'assemblage (32, 33) étant prévu, qui s'étend en continu en forme de zigzag à travers toute la longueur du corps pneumatique (80 à 82).

5. Support pneumatique selon la revendication 1, le support pneumatique (70) comportant une enveloppe souple, dont le patron détermine la forme du support (70) se trouvant sous pression de service, de telle sorte que les déformations (86 à 89) se créent avec des contours prédéfinis.

6. Support pneumatique selon la revendication 1, les déformations (86 à 89) étant conçues de forme curviligne, de préférence en forme d'arcs de cercles et s'étendent d'un point d'introduction (83 à 85) des forces vers le point d'introduction (83 à 85) des forces suivant.

7. Support pneumatique selon la revendication 1 ou 6, la déformation (86 à 89) présentant au-dessus de la ligne d'assemblage, entre les points d'introduction (83 à 85) des forces qui la délimitent une hauteur de 10 à 15 % de l'écart entre lesdits points d'introduction (83 à 85) des forces.

8. Support pneumatique selon la revendication 1, sous la pression de service du support (70), mais en l'absence de contrainte, son côté comportant l'organe de pression (74, 76) étant recourbé au moins en partie en forme d'arc et son côté comportant l'organe de traction (77, 79) étant conçu de telle sorte, que ses points d'introduction (83 à 85) des forces se situent majoritairement sur une ligne droite.

9. Support pneumatique selon la revendication 1, l'organe de traction (77 à 79) n'étant assemblé fonctionnellement avec le corps pneumatique (80 à 82) qu'à l'endroit des points d'introduction (83 à 85) des forces.

10. Procédé, destiné à fabriquer un support pneumatique selon la revendication 1, **caractérisé en ce que** l'on détermine la forme prévue pour le support pneumatique (70) en service ou l'endroit des points d'introduction (83 à 85) des forces et ensuite la courbure à attendre sous la pression de service mais sans contrainte de service, et que l'on prévoit ensuite des déformations sur la face intérieure de la courbure du support pneumatique (70), qui de point d'introduction (83 à 85) des forces à point d'introduction (83 à 85) des forces s'étendent vers l'extérieur par-dessus la ligne d'assemblage entre des points d'introduction (83 à 85) des forces associés.

11. Procédé selon la revendication 10, des déformations (86 à 89) curvilignes étant prévues dont la hauteur s'élève à de 10 à 15 % de l'écart entre les points d'introduction (83 à 85) des forces associés.

12. Procédé selon la revendication 10, le corps pneumatique (80 à 82) du support (70) étant amené à la pression de service, suite à quoi, l'on vérifie si une courbure du support (70) persistante par rapport à la forme prévue est présente et dans le cas positif, l'on augmente la hauteur de déformations (86 à 89) sélectionnées de 30 à 50 %.

13. Procédé selon la revendication 12, la hauteur des déformations (86 à 89) étant augmentée de manière itérative jusqu'à ce qu'une augmentation supplémentaire n'apporte plus aucune amélioration supplémentaire de la courbure du support (70) non contraint.
